# EUROPÄISCHE PATENTSCHRIFT

(11) **EP 0 616 483 B1**
(45) Veröffentlichungstag und Bekanntmachung des Hinweises auf die Patenterteilung: **22.10.1997**
(21) Anmeldenummer: 94200412.8
(22) Anmeldetag: 18.02.1994
(51) Int. Cl.: H04R 9/06

(54) **Elektroakustischer Wandler mit einem Abschlussteil**
Electroacoustic transducer having a cover part
Transducteur électroacoustique avec fermeture

(30) Priorität: 26.02.1993 AT 368/93
(43) Veröffentlichungstag der Anmeldung: 21.09.1994
(73) Patentinhaber: Philips Electronics N.V., 5621 BA Eindhoven (NL)
(72) Erfinder: Frasl, Ewald, NL-5656 AA Eindhoven (NL)
(74) Vertreter: Cuppens, Hubertus Martinus Maria

(56) Entgegenhaltungen:
- EP-A- 0 074 818
- EP-A- 0 083 174
- US-A- 4 027 116

## Beschreibung

Die Erfindung bezieht sich auf einen elektroakustischen Wandler mit einer Membran, die parallel zu einer Wandlerachse schwingungsfähig ausgebildet ist, und mit einer Trennwand, die der Membranhinterseite gegenüberliegt und im wesentlichen quer zur Wandlerachse verläuft und in der mindestens eine sie durchsetzende Wandöffnung zur Bildung einer Verbindung zwischen einem zwischen der Membran und der einen Seite der Trennwand liegenden ersten Raum und einem an der anderen Seite der Trennwand liegenden zweiten Raum vorgesehen ist, wobei beide Räume teilweise von einem Raumbegrenzungsteil des Wandlers begrenzt sind, und mit einem Magnetsystem, das zumindest teilweise innerhalb des an der anderen Seite der Trennwand liegenden Raumes liegt und das eine in Richtung der Wandlerachse verlaufende Außenumfangsfläche aufweist, und mit einem Abschlußteil, der benachbart zu einem von der Trennwand abgewandten Bereich des Magnetsystems angeordnet ist und der den an der anderen Seite der Trennwand liegenden Raum abschließt.

Ein elektroakustischer Wandler gemäß der im vorstehenden ersten Absatz angeführten Gattung ist bekannt und wird in einer Ausführungsvariante als Hör- bzw. Sprechkapsel für Telefonieanwendungen von der Anmelderin unter der Typenbezeichnung WD 10013/200 hergestellt und in den Handel gebracht. Bei diesem bekannten Wandler liegt der Abschlußteil in Richtung der Wandlerachse hinter dem von der Trennwand des Wandlers abgewandten Ende des Magnetsystems. Dies hat zur Folge, daß der elektroakustische Wandler in Richtung der Wandlerachse eine relativ große Bauhöhe hat, was bei einer Reihe von derzeit üblichen Geräten, wie etwa Telekommunikationsgeräten, in denen ein solcher Wandler untergebracht ist, zu Raumproblemen führt, weil derartige Geräte häufig sehr flach sein sollen und daher wenig Raum für die darin unterzubringenden elektroakustischen Wandler bieten.

Die Erfindung hat sich zur Aufgabe gestellt, einen elektroakustischen Wandler gemäß der im ersten Absatz angeführten Gattung in seiner Ausbildung dahingehend zu verbessern, daß die Bauhöhe eines solchen Wandlers in Richtung der Wandlerachse möglichst gering ist. Hierfür ist die Erfindung dadurch gekennzeichnet, daß der Abschlußteil einen Durchbruch aufweist, durch den der von der Trennwand (24) abgewandte Bereich (23) des Magnetsystems (16) ragt, derart, daß eine akustisch dichte Passung des Abschlußteils (44) auf der Außenumfangsfläche (46) des von der Trennwand (24) abgewandten Bereichs (23) des Magnetsystems (16) erreicht ist, und daß der Abschlußteil einen den Durchbruch umgebenden Randbereich aufweist, mit dem der Abschlußteil mit dem Raumbegrenzungsteil akustisch dicht und mechanisch fest verbunden ist. Auf diese Weise ist erreicht, daß der Abschlußteil des Wandlers bezüglich der Wandlerachse innerhalb des axialen Niveaubereiches des Magnetsystems des Wandlers liegt, also in Richtung der Wandlerachse keinen zusätzlichen Raumbedarf in Anspruch nimmt. Auf diese Weise wird eine besonders geringe Bauhöhe bei einem erfindungsgemäß ausgebildeten Wandler erreicht, so daß sich ein solcher Wandler auch zum Einbau in besonders flache Geräte eignet.

Der Abschlußteil kann im Bereich seines Durchbruches an der Außenumfangsfläche des Magnetsystems festgeklebt sein. Als besonders vorteilhaft hat sich aber erwiesen, wenn der Abschlußteil nur mittels mechanischer Passung mit dem Magnetsystem an dessen Außenumfangsfläche verbunden ist. Auf diese Weise ist eine besonders einfache mechanische und akustisch dichte Verbindung zwischen dem Abschlußteil und dem Magnetsystem an dessen Außenumfangsfläche erreicht.

Als Magnetsysteme können unterschiedliche bekannte Magnetsysteme zum Einsatz kommen, beispielsweise ein in Kunststoff eingebettetes Ringmagnetsystem. Als besonders vorteilhaft hat sich im vorliegenden Zusammenhang aber erwiesen, wenn das Magnetsystem durch ein Topfkern-Magnetsystem mit einer kreiszylindrischen Außenumfangsfläche gebildet ist und der Durchbruch des Abschlußteils kreisförmig ist. Dies ist insbesondere im Hinblick auf die Ausbildung eines erfindungsgemäßen Wandlers als Hör- bzw. Sprechkapsel für kleine Telekommunikationsgeräte besonders vorteilhaft, weil ein solches Topfkern-Magnetsystem eine sehr kompakte Ausbildung aufweisen kann.

Die Erfindung wird im folgenden anhand von einem in den Zeichnungen dargestellten Ausführungsbeispiel näher beschrieben, auf das die Erfindung jedoch nicht beschränkt sein soll. Die Fig. 1 zeigt in einem Querschnitt gemäß der Linie I-I in Fig. 2 in einem gegenüber der natürlichen Größe größeren Maßstab in etwas schematisierter Weise einen elektrodynamischen Wandler gemäß einem Ausführungsbeispiel der Erfindung, der als Hör- bzw. Sprechkapsel für Telefonieanwendungen ausgebildet ist und der ein Topfkern-Magnetsystem aufweist, auf dessen topfförmigen Magnetsystemteil eine kreisringförmige Scheibe als Abschlußteil aufgesetzt ist. Die Fig. 2 zeigt in einem Schnitt gemäß der Linie II-II in Fig. 1 den Wandler gemäß Fig. 1.

In den Figuren 1 und 2 ist ein elektrodynamischer Wandler 1 dargestellt, der als Hör- bzw. Sprechkapsel ausgebildet ist. Der Wandler 1 weist eine im wesentlichen kreisringförmige bzw. hohlzylindrisch ausgebildete Halteeinrichtung 2 auf. Die Halteeinrichtung 2 weist eine kreisringförmige Außenwand (Raumbegrenzungsteil) 3 auf, die in ihrem einer Vorderseite des Wandlers 1 zugewandten Bereich mit einer Abstufung 4 versehen ist. Die Abstufung 4 bildet eine Haltezone, an der eine Membran 5 des Wandlers 1 mittels einer Klebeverbindung befestigt ist. Die Membran 5 weist einen zentralen Bereich (Mittenbereich) 6 auf, der häufig auch als Dom bezeichnet wird. Weiters weist die Membran 5 einen peripheren Randbereich 7 auf, in dem hyperbolisch verlaufende Sicken vorgesehen sind, was in Fig. 1 aber nicht erkennbar ist. Mit dem freien Ende 8 des Randbereiches 7 ist die Membran 5 an der Abstufung 4 der Halteeinrichtung 2 durch Kleben befestigt. Die Membran 5 ist parallel zu einer Wandlerachse 9 hin- und hergehend schwingungsfähig ausgebildet und sie strahlt an der Membranvorderseite 10 im Betrieb hörbare Nutzschwingungen ab.

Im Übergangsbereich 11 zwischen dem Mittenbereich 6 und dem Randbereich 7 der Membran 5 ist mit der Membran 5 eine Schwingspule 12 mittels einer Klebeverbindung verbunden. Die Schwingspule 12 ragt hierbei mit ihrem von der Membranhinterseite 13 abgewandten Bereich 14 in einen Luftspalt 15 eines Magnetsystems 16 des Wandlers 1. Das Magnetsystem 16 weist einen Magneten 17 und eine Polplatte 18 sowie einen Topf 19 auf, der häufig auch als Außentopf bezeichnet wird. Zwischen der umfangsseitigen Begrenzungsfläche 20 der Polplatte 18 und dem Endbereich 21 des hohlzylindrischen Topfteiles 22, der durch den Bodenteil 23 des Topfes 19 abgeschlossen ist, liegt der Luftspalt 15, in dem sich der Bereich 14 der Schwingspule 12 befindet.

Bei dem vorliegenden Wandler 1 weist die Halteeinrichtung 2 eine von der Außenwand 3 in radialen Richtungen nach innen zu abstehende, im wesentlichen kreisringförmige Trennwand 24 auf, die hierbei der Membranhinterseite 13 der Membran 5 gegenüberliegt und quer zur Wandlerachse 9 verläuft. Die Trennwand 24 ist mit vier gleichmäßig je um 90° zueinander winkelversetzt angeordneten, die Trennwand 24 durchsetzenden, im wesentlichen eine schlitzförmige Querschnittsfläche aufweisenden Wandöffnungen 25, 26, 27 und 28 versehen. Weiters ist die Trennwand 24 mit vier je um 90° zueinander winkelversetzt und je um 45° zu den schlitzförmigen Wandöffnungen 25, 26, 27 und 28 winkelversetzt angeordneten, ebenfalls die Trennwand 24 durchsetzenden, eine kreisförmige Querschnittsfläche aufweisenden Wandöffnungen 29, 30, 31 und 32 versehen. Die Wandöffnungen 25, 26, 27, 28 bzw. 29, 30, 31, 32 sind zur Bildung von Verbindungen zwischen einem zwischen der Membran 5 und der einen Seite 33 der Trennwand 24 liegenden Raum 34 und einem an der anderen Seite 35 der Trennwand 24 liegenden Raum 36 vorgesehen. Bei dem als Kapsel ausgebildeten elektrodynamischen Wandler 1 gemäß den Figuren 1 und 2 ist der Raum 36 im Bereich der Hinterseite des Wandlers 1 abgeschlossen, worauf nachfolgend noch eingegangen ist. Beispielsweise können die schlitzförmigen Wandöffnungen 25, 26, 27 und 28 eine Länge von etwa 6 mm aufweisen. Als günstig hat sich erwiesen, wenn die kreisförmigen Wandöffnungen 29, 30, 31 und 32 einen Durchmesser von kleiner als 0,3 mm und vorzugsweise von 0,2 mm aufweisen. Die kreisförmigen Wandöffnungen können aber auch einen Durchmesser von beispielsweise nur 50 oder 40 µm aufweisen. Beim vorliegenden Wandler 1 gemäß den Figuren 1 und 2 weisen die kreisförmigen Wandöffnungen 29, 30, 31 und 32 in ihrer axialen Richtung eine zylindrische Ausbildung auf.

Der Wandler 1 weist weiters eine an die Seite 35 der Trennwand 24 angrenzend angeordnete und hierbei an der Trennwand 24 anliegende Maske (Flansch) 37 auf. Die Maske 37 ist mit vier je um 90° zueinander winkelversetzt angeordneten, die Maske 37 durchsetzenden, eine schlitzförmige Querschnittsfläche aufweisenden Maskenöffnungen 38, 39, 40 und 41 versehen, die zur Bildung der Verbindungen zwischen den beiden Räumen 34 und 36 vorgesehen sind. Beispielsweise können die schlitzförmigen Maskenöffnungen 38, 39, 40 und 41 eine Lange von etwa 5 mm und eine Breite von etwa 2,2 mm aufweisen.

Zum Erzielen von unterschiedlich großen akustisch wirksamen Querschnittsflächen der Verbindungen zwischen den beiden Räumen 34 und 36, die durch die in Richtung der Wandlerachse 9 zur Überdeckung bringbaren Öffnungen 25 , 26, 27, 28 bzw. 29, 30, 31, 32 und 38, 39, 40, 41 in der Trennwand 24 und in der Maske 37 gebildet sind, sind die Trennwand 24 und die Maske 37 in zwei bezüglich der Wandlerachse 9 zueinander verdrehte Relativlagen bringbar und festhaltbar. Bei dem als Kapsel ausgebildeten Wandler 1 gemäß den Figuren 1 und 2 sind die Trennwand 24 und die Maske 37 in eine solche Relativlage zueinander gebracht und darin festgehalten, daß sich die Wandöffnungen 29, 30, 31 und 32 mit den Maskenöffnungen 38, 39, 40 und 41 überdecken. Auf diese Weise ist im Bereich von jeweils zwei sich überdeckenden Offnungen eine sehr kleine akustisch wirksame Querschnittsfläche der jeweiligen Verbindung zwischen den beiden Räumen 34 und 36 erzielt, die durch die Querschnittsfläche der kreisförmigen Wandöffnungen 29, 30, 31 und 32 exakt festgelegt ist und die für die Realisierung eines als Kapsel ausgebildeten Wandlers und der für eine solche Kapsel gewünschten Frequenzcharakteristik erforderlich ist.

Wie aus den Figuren 1 und 2 ersichtlich ist, weist bei dem Wandler 1 der Topf 19 des Magnetsystems 16 einen quer zur Wandlerachse 9 verlaufenden Flansch 37 auf, mit dem der Topf 19 zur Befestigung des gesamten Magnetsystems 16 an der Trennwand 24 festgeklebt ist, und zwar entlang einer in sich geschlossenen, im wesentlichen kreisringförmigen, im äußeren Bereich des Flansches 37 befindlichen Klebeverbindung 42, deren innere Begrenzung 43 in Fig. 2 mit einer strichpunktierten Linie schematisch angedeutet ist. Eine solche Klebeverbindung 42 weist in der Praxis selbstverständlich eine Begrenzung 43 auf, die keinen solchen exakt kreisförmigen Verlauf hat.

Der Flansch 37 des Topfes 19 des Magnetsystems 16 bildet nicht nur einen Befestigungsteil zum Befestigen des Magnetsystems 16 an der Halteeinrichtung 2, sondern auf besonders einfache und sehr vorteilhafte Weise zusätzlich auch noch die Maske 37 des Wandlers 1. Auf diese Weise ist erreicht, daß die Maske 37 des Wandlers 1 nicht durch einen separaten Bauteil, sondern durch einen Bestandteil eines ohnehin vorhandenen Bauteiles des Wandlers 1, nämlich durch den Flansch 37 des Topfes 19 des Magnetsystems 16 des Wandlers 1, gebildet ist. Dies ist hinsichtlich niedriger Bauteilkosten und insbesondere hinsichtlich von möglichst wenigen Montageschritten und möglichst geringen Montagekosten von Vorteil. Möglichst geringe Montageschritte und Montagekosten sind bei einer Massenproduktion eines solchen elektrodynamischen Wandlers 1 von großer Bedeutung, weil dadurch mit einer einfacher aufgebauten Montagestraße das Auslangen gefunden wird. Auch werden durch die als Flansch des Topfes ausgebildete Maske keine additionellen Toleranzeinflüsse verursacht, was hinsichtlich einer guten Reproduzierbarkeit des akustischen Verhaltens des Wandlers 1 vorteilhaft ist.

Wie bereits vorstehend erwähnt, ist bei dem als Hör- bzw. Sprechkapsel für Telekommunikationsanwendungen, insbesondere Telefonieanwendungen, ausgebildeten Wandler 1 gemäß den Figuren 1 und 2 der Raum 36 an der anderen Seite 35 der Trennwand 24 abgeschlossen ausgebildet. Zum Abschließen des Raumes 36 ist hierfür ein Abschlußteil 44 vorgesehen, der plattenförmig ausgebildet ist. Der Abschlußteil 44 ist mit einem Durchbruch 45 versehen, der im vorliegenden Fall einen kreisförmigen Querschnitt aufweist und mit dem der Abschlußteil 44 mit akustisch dichter Passung auf die Außenumfangsfläche 46 des Topfes 19 des Magnetsystems 16 aufgesetzt ist. Der Abschlußteil 44 weist einen den Durchbruch 45 umgebenden Randbereich 47 auf, mit dem der Abschlußteil 44 mit der Außenwand 3 der Halteeinrichtung 2 akustisch dicht und mechanisch fest verbunden ist. Die Halteeinrichtung 2 bzw. deren Außenwand 3 bildet somit beim vorliegenden Wandler 1 einen Raumbegrenzungsteil zum Begrenzen des Raumes 36. Die Halteeinrichtung 2 und der Abschlußteil 44 bestehen hierbei aus demselben Kunststoffmaterial und sind durch eine Ultraschallschweißverbindung mechanisch fest miteinander verbunden. Im Bereich des Durchbruches 45 ist der Abschlußteil 44 auf besonders einfache Weise nur mittels mechanischer Preßpassung mit dem Topf 19 des Magnetsystems 16 an dessen Außenumfangsfläche 46 verbunden.

Bei dem Wandler 1 gemäß den Figuren 1 und 2 sind die Trennwand 24 und die Maske 37 auch in eine andere Relativlage zueinander bringbar und darin festhaltbar als dies in den Figuren 1 und 2 dargestellt ist. Bei dem Wandler 1 gemäß den Figuren 1 und 2 können die Trennwand 24 und die Maske 37, also der Flansch 37 des Topfes 19 des Magnetsystems 16, in eine Relativlage zueinander gebracht und darin festgehalten werden, bei der sich die schlitzförmigen Wandöffnungen 25, 26, 27 und 28 mit den schlitzförmigen Maskenöffnungen 38, 39, 40 und 41 überdecken. Auf diese Weise ist im Bereich von jeweils zwei sich überdeckenden Öffnungen eine große akustisch wirksame Querschnittsfläche der jeweiligen Verbindung zwischen den beiden Räumen 34 und 36 erzielt, die durch die Querschnittsfläche der Maskenöffnungen 38, 39, 40 und 41 exakt festgelegt ist und die für die Realisierung eines als Lautsprechers ausgebildeten Wandlers und der für einen solchen Lautsprecher gewünschten Frequenzcharakteristik erforderlich ist. Bei einer Ausbildung eines solchen Wandlers 1 als Lautsprecher ist aber dann der Raum 36 offen ausgebildet, was durch Weglassen des Abschlußteiles 44 erreicht wird. Diese Ausbildung ist jedoch nicht gemäß der Erfindung.

Bei dem erfindungsgemäßen Wandler 1 gemäß den Figuren 1 und 2 ist auf besonders einfache Weise erreicht, daß der Abschlußteil 44 des Wandlers 1 bezüglich der Wandlerachse 9 innerhalb des axialen Niveaubereiches des Magnetsystems 16 des Wandlers 1 liegt, also in Richtung der Wandlerachse 9 keinen zusätzlichen Raumbedarf in Anspruch nimmt. Auf diese Weise ist eine besonders geringe Bauhöhe des Wandlers 1 in Richtung von dessen Wandlerachse 9 erreicht, so daß sich ein solcher Wandler 1 auch zum Einbau in besonders flach ausgebildete Telekommunikationsgeräte eignet.

Die Erfindung ist auf den Wandler gemäß dem vorstehend beschriebenen Ausführungsbeispiel nicht beschränkt. Beispielsweise kann der als Maske vorgesehene Flansch des Topfes eines wie bei dem beschriebenen Wandler vorgesehenen Kerntopf-Magnetsystems auch an der der Membran zugewandten Seite einer Trennwand einer solchen Halteeinrichtung anliegen. Auch kann ein anderes Magnetsystem als ein Topfkern-Magnetsystem bei einem erfindungsgemäßen Wandler zum Einsatz kommen. Auch können beispielsweise in der Trennwand mehr als zwei unterschiedliche Arten von Wandöffnungen vorgesehen sein, die mit beispielsweise mehr als einer Art von Maskenöffnungen in einer durch einen Flansch gebildeten Maske in verschiedenen Relativlagen der Trennwand und der Maske zueinander zur Überdeckung bringbar sind. Auch können, anstelle in einem Bereich der Trennwand nur eine Öffnung mit einem kreisförmigen Querschnitt mit kleinem Durchmesser vorzusehen, auch zwei oder mehr solche Öffnungen mit kreisförmigem Querschnitt mit noch kleineren Durchmessern vorgesehen sein. Auch können solche Öffnungen mit einem kreisförmigen Querschnitt in axialer Richtung anstelle einer zylinderförmigen Ausbildung auch eine konische Ausbildung aufweisen.

## Patentansprüche

1. Elektroakustischer Wandler (1) mit einer Membran (5), die parallel zu einer Wandlerachse (9) schwingungsfähig ausgebildet ist, und mit einer Trennwand (24), die der Membranhinterseite (13) gegenüberliegt und im wesentlichen quer zur Wandlerachse (9) verläuft und in der mindestens eine sie durchsetzende Wandöffnung (25, 26, 27, 28, 29, 30, 31, 32) zur Bildung einer Verbindung zwischen einem zwischen der Membran (5) und der einen Seite (33) der Trennwand (24) liegenden ersten Raum (34 und einem an der anderen Seite (35) der Trennwand (24) liegenden zweiten Raum (36) vorgesehen ist, wobei beide Räume (34,36) teilweise von einem Raumbegrenzungsteil (3) des Wandlers (1) begrenzt sind, und mit einem Magnetsystem (16), das zumindest teilweise innerhalb des an der anderen Seite (35) der Trennwand (24) liegenden Raumes (36) liegt und das eine in Richtung der Wandlerachse (9) verlaufende Außenumfangsfläche (46) aufweist, und mit einem Abschlußteil (44), der benachbart zu einem von der Trennwand (24) abgewandten Bereich (23) des Magnetsystems (16) angeordnet ist und der den an der anderen Seite (35) der Trennwand (24) liegenden Raum (36) abschließt, dadurch gekennzeichnet, daß der Abschlußteil (44) einen Durchbruch (45) aufweist, durch den der von der Trennwand (24) abgewandte Bereich (23) des Magnetsystems (16) ragt, derart, daß eine akustisch dichte Passung des Abschlußteils (44) auf der Außenumfangsfläche (46) des von der Trennwand (24) abgewandten Bereichs (23) des Magnetsystems (16) erreicht ist, und daß der Abschlußteil (44) einen den Durchbruch (45) umgebenden Randbereich (47) aufweist, mit dem der Abschlußteil (44) mit dem Raumbegrenzungsteil (3) akustisch dicht und mechanisch fest verbunden ist.

2. Wandler nach Anspruch 1, dadurch gekennzeichnet, daß der Abschlußteil (44) nur mittels mechanischer Passung mit dem Magnetsystem (16) an dessen Außenumfangsfläche (46) verbunden ist.

3. Wandler nach Anspruch 1 oder 2, dadurch gekennzeichnet, daß das Magnetsystem (16) durch ein Topfkern-Magnetsystem mit eine kreiszylindrischen Außenumfangsfläche (46) gebildet ist und der Durchbruch (45) des Abschlußteils (44) kreisförmig ist.

## Claims

1. An electroacoustic transducer (1) having a diaphragm (5) constructed to be capable of vibration parallel to a transducer axis (9), which transducer comprises a partition (24) facing the back (13) of the diaphragm, which partition substantially extends transversely of the transducer axis (9) and is traversed by at least one partition opening (25, 26, 27, 28, 29, 30, 31, 32) to provide communication between a first space (34) situated between the diaphragm (5) and one side (33) of the partition (24) and a second space (36) situated at the other side (35) of the partition (24), the two spaces (34, 36) being partly bounded by a space-bounding part (3) of the transducer (1), and a magnet system (16) situated at least partly within the space (36) at the other side (35) of the partition (24) and having an outer circumferential surface (46) which extends in the direction of the transducer axis (9), and a closing member (44) arranged adjacent a portion (23) of the magnet system (16), which portion is remote from the partition (24), which closing member closes the space (36) situated at the other side (35) of the partition (24), characterized in that the closing member (44) has an opening (45) through which the portion (23) of the magnet system (16) remote from the partition (24) extends, in such a manner that an acoustically sealed fit of the closing member (44) on the outer circumferential surface (46) of the portion (23) of the magnet system (16) which is remote from the partition (24) is obtained, and the closing member (44) has a peripheral portion (47) surrounding the opening (45), by which the closing member (44) is connected to the space-bounding part (3) in an acoustically sealed and mechanically rigid manner.

2. A transducer as claimed in Claim 1, characterized in that the closing member (44) is connected to the outer circumferential surface (46) of the magnet system (16) only by means of a mechanical fit.

3. A transducer as claimed in Claim 1 or 2, characterized in that the magnet system (16) is constituted by a pot-core magnet system having a circularly cylindrical outer circumferential surface (46), and the opening (45) of the closing member (44) is circular.

## Revendications

1. Transducteur électroacoustique (1) avec une membrane (5) qui est de conception oscillante parallèlement à un axe de transducteur (9) et avec une cloison de séparation (24) qui est opposée à la face postérieure de la membrane (13) et s'étend de manière essentiellement perpendiculaire à l'axe du transducteur (9) et dans laquelle au moins une ouverture de cloison qui la traverse (25, 26, 27, 28, 29, 30, 31, 32) est prévue entre un premier espace (34) situé entre la membrane (5) et l'un des côtés (33) de la cloison de séparation (24) et un deuxième espace (36) situé de l'autre côté (35) de la cloison de séparation (24), les deux espaces (34, 36) étant délimités en partie par une pièce de délimitation des espaces (3) du transducteur (1) et avec un système magnétique (16) qui se situe du moins en partie à l'intérieur de l'espace (36) situé de l'autre côté (35) de la cloison de séparation (24) et qui présente une surface périphérique externe (46) s'étendant dans la direction de l'axe de transducteur (9) et avec une pièce de fermeture (44) qui est disposée à côté d'une zone (23) du système magnétique (16) opposé à la cloison de séparation (24) et qui ferme l'espace (36) situé de l'autre côté (35) de la cloison de séparation (24), caractérisé en ce que la pièce de fermeture (44) présente un orifice traversant (45) par lequel la zone (23) du système magnétique (16) opposée à la cloison de séparation (24) déborde de telle sorte qu'un ajustement acoustiquement étanche de la pièce de fermeture (44) soit assuré sur la surface périphérique externe (46) de la zone (23) opposée à la cloison de séparation (24) du système magnétique (16) et que la pièce de fermeture (44) présente une zone de bordure (47) entourant l'orifice traversant (45) avec laquelle la pièce de fermeture (44) est fixée de manière mécaniquement solide et acoustiquement étanche à la pièce de délimitation des espaces (3).

2. Transducteur selon la revendication 1, caractérisé en ce que la pièce de fermeture (44) n'est reliée que par un ajustement mécanique avec le système magnétique (16) sur sa surface périphérique externe (46).

3. Transducteur selon la revendication 1 ou 2, caractérisé en ce que le système magnétique (16) est formé par un système magnétique à noyau en pot avec une surface périphérique (46) cylindrique circulaire et que l'orifice traversant (45) de la pièce de fermeture (44) est circulaire.
